# EUROPÄISCHE PATENTSCHRIFT

(11) **EP 0 181 340 B1**
(45) Veröffentlichungstag und Bekanntmachung des Hinweises auf die Patenterteilung: **18.05.1988**
(21) Anmeldenummer: 85900628.0
(22) Anmeldetag: 15.02.1985
(51) Int. Cl.: A45C 11/18

(54) **BEHÄLTNIS FÜR KREDIT- UND IDENTIFIKATIONSKARTEN**
CONTAINER FOR CREDIT AND IDENTIFICATION CARDS
RECIPIENT POUR CARTE DE CREDIT OU D'IDENTIFICATION

(30) Priorität: 28.03.1984 CH 1556/84
(43) Veröffentlichungstag der Anmeldung: 21.05.1986
(73) Patentinhaber: HOLDENER, Franz Josef, CH-8843 Oberiberg (CH)
(72) Erfinder: HOLDENER, Franz Josef, CH-8843 Oberiberg (CH)
(74) Vertreter: Feldmann, Clarence Paul
(86) Internationale Anmeldenummer: CH8500028
(87) Internationale Veröffentlichungsnummer: WO8504313

(56) Entgegenhaltungen:
- DE-U- 7 405 133
- GB-A- 369 760
- US-A- 2 640 347
- US-A- 2 694 921
- US-A- 3 688 896

## Beschreibung

Kredit- und Identifikationskarten sind heute vielfach in Gebrauch. Sie haben meist eine Normgrösse und sind aus Kunststoff hergestellt. Die meisten Karten haben eine Prägung, und manche sind mit einem magnetischen Streifen versehen, von dem durch Berühung mit magnetischem Metall die gespeicherten Daten erlöschen. Solche Karten werden oft elektronisch "gelesen", wozu sie in einen Schlitz des Lesegerätes eingeschoben werden. Sie dürfen dann keinen Knick aufweisen. Es besteht daher ein Bedürfnis, die Karten so aufzubewahren, dass sie nicht geknickt werden, die Prägung erhalten bleibt und die magnetisch gespeicherten Daten nicht erlöschen.

Die US-A-4141 400 schlägt daher vor, ein Behältnis zu benützen, das einen solchen Schutz bildet.

Dieses Behältnis hat aber den Nachteil, dass es nur eine einzige Karte aufzunehmen vermag. Aus der US-A-3 421 658 ist ein Behältnis bekannt geworden, in dem mehrere Karten untergebracht werden können. Im Behälter liegen die Karten einfach aufeinander. Zum Herausnehmen kann entweder der Deckel geöffnet werden oder bei geschlossenem Deckel die zuoberst liegende Karte seitlich herausgeschoben werden. Dies hat den Nachteil, dass - wenn die zuunterst liegende Karte gebraucht wird - alle Karten herausgenommen werden müssen.

In der US-A-3 688 896 ist ein Behältnis gemäß dem Oberbegriff des Anspruchs 1 beschrieben.

Bei dieser bekannten Ausführungs läßt sich eine bestimmte Karte nicht mit gezieltem Griff schnell u. handlich entnehmen.

Die Erfindung stellt sich zur Aufgabe, ein Behältnis für mehrere Karten zu schaffen, das die oben genannten Nachteile vermeidet. Jede einzelne Karte soll gut geschützt aufbewahrt werden und für sich schnell u. einfach aus dem Behältnis zu entnehmen sein.

Die Erfindung löst diese Aufgabe mit einem Behältnis, das die Merkmale des Anspruches 1 aufweist. Die Griffe können mit einer Arretierung versehen sein, die ein unbeabsichtigtes Herausschieben des Schiebers verhindern.

In der Zeichnung ist ein Ausführungsbeispiel des Erfindungsgegenstandes dargestellt.

Es zeigen: Figur 1 eine Ansicht des Behältnisses mit drei Schiebern von oben, in grösserem Masstab;
Figur 2 einen Schnitt enlang der Linie 11-11 in Figur 1;
Figur 3 drei Schieber für sich, in perspektivischer Darstellung;
Figur 4 einen Schieber in Seitenansicht;
Figur 5 ein Behältnis mit Klammern, in Ansicht von oben.

Das Behältnis nach den Figuren 1 und 2 umfasst ein Gehäuse 10 mit drei Schiebern 20 und drei Griffen 30.

Das Gehäuse 10 hat eine Rückwand 11 und eine Öffnung 12, aus der die Schieber mit Hilfe der Griffe einzeln herausgeschoben werden können. In den die Öffnung begrenzenden, schmalen Längsseiten des Gehäuses sind Nuten 13 angebracht, in denen die Schieber gleitend geführt sind. In der oberen, breiten Gehäusewand sind Schlitze 14 angebracht, durch die Laschen für die Betätigung der Schieber hindurchragen. Im Bereich der breiten, äusseren Schieber sind in der oberen Gehäusewand Nuten 15 angebracht, die der Verriegelung dienen.

Die drei Schieber 20 sind ein wenig unterschiedlich ausgebildet, wie aus Figur 3 und 4 hervorgeht. Der unterste Schieber 21 ist an seiner rechten Rückseite mit einer Lasche 22 versehen, die durch einen der Schlitze 14 im Gehäuse ragt und oberhalb der breiten Gehäusewand parallel zu dieser umgebogen ist. Die umgebogene Fläche ist mit einer Bohrung versehen, deren Zweck später erläutert wird. Der mittlere Schieber 23 ist an seiner linken Rückseite mit einer Lasche 24 versehen. Damit der Schieber 23 mit Hilfe der Lasche 24 verschoben werden kann, ist der oberste Schieber 25 mit einer seitlichen Aussparung 26 versehen.

Dasselbe gilt natürlich auch für den zuuntersten Schieber 21. Damit er mittels der Lasche 22 verschoben werden kann, weisen die beiden Schieber 23 und 25 auf der rechten Seite Aussparungen 26 auf.

Der oberste Schieber 25 hat eine, in der Mitte angeordnete T-förmige Lasche 27. Sämtliche Schieber 21, 23, 25 haben vorne eine Griffaussparung 28, einen vorderen Anschlag 29 und rückseitige Anschläge 29', wie am besten in Figur 4 ersichtlich ist.

Die Griffe 30 sind unten mit einem kurzen Zapfen 31 versehen, der in die Bohrung 32 in dem zur breiten Gehäusewand parallel verlaufenden Teil der Laschen eingreift. Dadurch sind die Griffe ein wenig schwenkbar. Unten, an der Rückseite jedes Griffes ist ein nach unten ragender Arretierungsstift 33 angebracht. In Ruhelage, wenn der Schieber ganz in das Gehäuse zurückgezogen ist, greifen diese Stifte in eine seitliche Aussparung 16 am rückseitigen Ende der Nuten 15, beziehungsweise in eine seitliche Aussparung 16 des mittleren Schlitzes 14 ein. Dadurch sind die Schieber in Ruhestellung verriegelt. Eine in der Zeichnung nicht dargestellte Feder hält die Griffe in dieser Lage.

Erst nach Vollführen einer geringen Schwenkbewegung, wie in Figur 2 beim linken Griff, gelangt der Arretierungsstift 33 in den Schlitz und kann nach vorne verschoben werden. In Figur 2 ist der linke Griff zuerst ein wenig im Uhrzeigersinn geschwenkt worden und hat über die Lasche 24 den mittleren Schieber 23 ein Stück weit aus der Öffnung 12 des Gehäuses 10 herausgeschoben. Damit die Griffe möglichst breit und griffig sind und trotzdem geschwenkt werden können, ist deren Seitenkontur - wo sie nebeneinander liegen - ein wenig gerundet.

Es dürfte klar sein, dass in gleicher Anordnung nicht nur die obere Breitseite des Gehäuses mit Schlitzen 14, Nuten 15 und Griffen 30 versehen sein kann, sondern deren untere Breitseite. Dies erlaubt dann auf gleiche Weise sechs Schieber unterzubringen, die je für sich befestigt werden können, wie oben beschrieben.

In Figur 5 ist ein solches Behältnis mit sechs Schiebern dargestellt, bei der die Griffe mit einer Nummerierung auf einer Seite und - wie in Fig. 5 gezeigt- mit 4 - 6 auf der gegenüberliegenden Gehäuseseite bezeichnet sind. Ein Schieber 25 ist mittels des Griffes 5 ein Stück weit aus dem Gehäuse 10 herausgeschoben worden.

Zusätzlich zu den Nummern auf den Griffen können auf der breiten Gehäusewand noch Etiketten 17 oder eine andere Beschriftung angebracht werden, damit nur der richtige Schieber betätigt wird. In Figur 5 hat der Schieber eine Kreditkarte K herausgeschoben, die dank der Aussparung 28 leicht herausgenommen werden kann. In Figur 5 ist das Behältnis noch mit einer zusätzlichen Klammer 40 versehen, mit deren Hilfe das Behältnis am Rand einer Westen- oder Rocktasche, oder in einer Damen-Handtasche gehalten werden kann. Die Klammer besteht aus einem Quersteg 41, der mittels federnd elastischen Stäben 42 an der Rückwand 11 gehalten ist.

Bei der oben beschriebenen Ausführung sind die Schieber mittels Laschen betätigbar, die durch Schlitze in der Breitseite des Gehäuses herausragen. Dadurch ist das Fassungsvermögen des Behältnisses auf sechs Schieber mit Karten begrenzt. Werden die Laschen an der Schmalseite des Gehäuses, seitlich in der Ebene der Schieber selber hausgeführt, könnte man im Prinzip willkürlich viele Karten unterbringen. Bei allzuvielen Karten würde der Behälter aber recht unhandlich werden.

## Patentansprüche

1. Behältnis für Kredit- oder ldentifikationskarten, mit einem flachen, rechteckigen, an einer Schmalseite (12) offenen Gehäuse (10), dessen die Öffnung begrenzende Längsseiten mit Nuten (13) versehen sind, in denen für je eine Karte (K) bestimmte Schieber (21, 23, 25) gleitend geführt sind, dadurch gekennzeichnet, dass die Schieber an ihrem der Offnung zugewendeten Ende einen vorstehenden Rand (29) aufweisen, wobei jeder Schieber an dem, der Gehäuse-Öffnung (12) abgewendeten Ende mit vorstehenden Anschlägen (29') und mit einer durch einen Schlitz (14) in einer Gehäusewand hindurchragenden Lasche (22, 24, 27) mit Griff (30) versehen ist, mit dessen Hilfe jeder Schieber für sich, der Schlitzlänge entsprechend weit aus dem Gehäuse (10) herausschiebbar ist.

2. Behältnis nach Anspruch 1, dadurch gekennzeichnet, dass jeder Schieber mit einer Griffaussparung (28) versehen ist.

3. Behältnis nach Anspruch 1, dadurch gekennzeichnet, dass jeder Griff für sich mit einer Arretierung (16, 33) gegen unbeabsichtigtes Herausschieben des Schiebers versehen ist.

4. Behältnis nach Anspruch 1, dadurch gekennzeichnet, dass es einen Satz von drei Schiebern (21, 23, 25) enthält, wobei die Lasche (27) des zuobersten der Gehäuse-Breitseite am nächsten liegenden Schiebers (25) in der Mitte desselben angeordnet ist.

5. Behältnis nach Anspruch 4, dadurch gekennzeichnet, dass es zwei Sätze von Schiebern enthält, wobei die Griffe (30) für die Schieberbetätigung des einen Satzes auf einer Breitseite des Gehäuses, die Griffe für die Schieberbetätigung des zweiten Satzes auf der gegenüberliegenden Breitseite des Gehäuses (10) angeordnet sind.

6. Behältnis nach Anspruch 4, dadurch gekennzeichnet, dass für die seitlich am zuobersten Schieber entlang geführten Laschen (22, 24) in den entsprechenden oberen Schiebern (23, 25) Aussparungen (26) angebracht sind.

7. Behältnis nach Anspruch 1, dadurch gekennzeichnet, dass es mit einer Klammer (40) zur Befestigung an einem Kleidungsstück oder einer Tasche versehen ist.

8. Behältnis nach Anspruch 1, dadurch gekennzeichnet, dass die Breitseiten des Gehäuses mit einer Beschriftung (17) versehen sind.

9. Behältnis nach Anspruch 1, dadurch gekennzeichnet, dass die Laschen für die Betätigung der Schieber durch in der Gehäusewand angebrachte Schlitze herausragen, die in derselben Ebene wie der entsprechende Schieber liegen.

## Claims

1. A container for credit or identification cards, having a flat, rectangular housing (10) which is open at one end (12), the longitudinal sides of the container bordering the aperture being provided with grooves (13), in which for each card (K) certain slides (21, 23, 25) are slidably guided, characterised in that the slides have a projecting edge (29) at their end facing the aperture, each slide being provided with projections (29') at the end facing away from the housing aperture (12) and with a bracket (22, 24, 27) with a handle (30) projecting through a slot (14), whereby each slide can be pushed out of the housing (10) individually, with the aid of the said handle, according to the length of the slot.

2. A container according to claim 1, characterised in that each slide is provided with a handle recess (28).

3. A container according to claim 1, characterised in that each handle is provided with a stop (16, 33) to prevent unintentional sliding-out of the slide.

4. A container according to claim 1, characterised in that it contains a set of three slides (21, 23, 25), the bracket (27) of the uppermost slide (25) lying closest to the wide side of the housing is disposed in the centre of the said slide.

5. A container according to claim 4, characterised in that it contains two sets of slides, the handles (30) for the slide actuation of the one set being disposed on one wide side of the housing, and the handles for the slide actuation of the second set being disposed on the opposing wide side of the housing (10).

6. A container according to claim 4, characterised in that recesses (26) are mounted in the corresponding upper slides (23, 25) for brackets (22,24) which are laterally guided along the uppermost slide.

7. A container according to claim 1, characterised in that it is provided with a clip (40) for securing to an article of clothing or pocket.

8. A container according to claim 1, characterised in that the wide sides of the housing are provided with an inscription (17).

9. A container according to claim 1, characterised in that the brackets for actuating the slides project through slots mounted in the housing wall and lying in the same plane as the corresponding slide.

## Revendications

1. Réceptacle pour cartes de crédit ou d'identification, comprennnt un boîtier (10) plat, rectangulaire et ouvert sur l'un de ses petits côtés (12), dont les côtés longitudinaux délimitant l'ouverture sont munis de rainures (13) dans lesquelles sont guidés en glissement des tiroirs (21, 23, 25) destinés chacun à une carte (K), caractérisé par le fait que les tiroirs présentent sur leur extrémité du côté de l'ouverture un bord en saillie (29), chaque tiroir étant muni sur son côté opposé à l'ouverture (12) du boîtier de butées en saillie (29') et d'une patte (22, 24, 27) à poussoir (30) passant par une fente (14) à travers une paroi du boîtier, et chaque tiroir pouvant être retiré individuellement du boîtier (10) à l'aide du poussoir sur une longueur correspondant à celle de la fente.

2. Réceptacle selon la revendication 1, caractérisé par le fait que chaque tiroir est muni d'un évidement de préhension (28).

3. Réceptacle selon la revendication 1, caractérisé par le fait que chaque poussoir est muni individuellement d'un dispositif d'arrêt (16, 33) protégeant contre toute extraction involontaire du tiroir.

4. Réceptacle selon la revendication 1, caractérisé par le fait qu'il renferme un ensemble de trois tiroirs (21, 23, 25), la patte (27) du tiroir supérieur (25) le plus proche du côté large du boîtier étant montée au milieu de ce tiroir.

5. Réceptacle selon la revendication 4, caractérisé par le fait qu'il renferme deux ensembles de tiroirs, les poussoirs (30) destinés à l'actionnement des tiroirs de l'un des ensembles étant montés sur l'un des côtés larges du boîtier (10) et les poussoirs destinés à l'actionnement des tiroirs de l'autre ensemble l'étant sur le côté large opposé.

6. Réceptacle selon la revendication 4, caractérisé par le fait que, pour les pattes (22, 24) guidées sur les côtés du tiroir situé tout en haut, des évidements (26) sont ménagés dans les tiroirs supérieurs correspondants (23, 25).

7. Réceptacle selon la revendication 1, caractérisé par le fait qu'il est muni d'une agrafe (40) pour sa fixation à un vêtement ou à une poche.

8. Réceptacle selon la revendication 1, caractérisé par le fait que les côtés larges du boîtier sont munis d'inscriptions (17).

9. Réceptacle selon la revendication 1, caractérisé par le fait que les pattes d'actionnement des tiroirs passent à travers des fentes qui sont ménagées dans la paroi du boîtier et qui sont situées dans le même plan que le tiroir correspondant.
